# EUROPÄISCHE PATENTSCHRIFT

(11) **EP 0 063 766 B1**
(45) Veröffentlichungstag und Bekanntmachung des Hinweises auf die Patenterteilung: **04.12.1985**
(21) Anmeldenummer: 82103243.0
(22) Anmeldetag: 17.04.1982
(51) Int. Cl.: B65B 57/14

(54) **Einrichtung für eine automatische Verpackungsmaschine zum Eintakten von Stückgütern**
Device in an automatic packaging machine for conveying articles at a stroke
Appareil d'une machine d'emballage automatique pour avancer des articles d'un pas

(30) Priorität: 22.04.1981 CH 2628/81
(43) Veröffentlichungstag der Anmeldung: 03.11.1982
(73) Patentinhaber: Prometag AG, 8105 Regensdorf (CH)
(72) Erfinder: Mewes, Claus J., CH-8106 Adlikon (CH)
(74) Vertreter: Petschner, Goetz

## Beschreibung

Die vorliegende Erfindung betrifft eine Einrichtung für eine automatische Verpackungsmaschine zum Eintakten von zu mehreren nebeneinander und hintereinander unregelmäßig zugeführten Stückgütern, mit mehreren, parallel nebeneinander angeordneten, durch Kanäle bildende Seitenbegrenzungen voneinander getrennten, die Stückgüter weiterführenden Transportbändern, sowie mit in die Bewegungsbahnen der Stückgüter hineinbewegbaren Stauanschlagmitteln.

Im Bereich von automatischen Produktionsanlagen von Massenstückgütern, wie beispielsweise Konfiseriewaren, müssen die Stückgüter auf ihrem Transportweg und insbesondere im Wirkungsbereich der Verpackungsmaschine gesteuert und dann taktrichtig in präziser Reihe zur Einschachtelungsstufe weitertransportiert werden.

Verpackungsmaschinen dieser Art werden von der Anmelderin selbst hergestellt, wobei die Zuführung der Artikel oder Stückgüter durch in der Regel Schnurförderbänder von einer Produktions-Endstufe zu einer Sammel- bzw. Einlegestation erfolgt. Hierbei werden die Stückgüter in mehreren Kanälen, beispielsweise 24 Kanälen, in unregelmäßiger Folge und mit unregelmäßigem Abstand von beispielsweise 30 bis 100 Millimetern herangeführt und dann, für eine Ordnung in Reihe, an einem linienförmigen Anschlag kurz angestaut.

Dieser linienförmige Anschlag kann beispielsweise durch Hubelemente an der Einlegestation der Verpackungsmaschine gebildet werden, wie das in der nach dem Prioritätsdatum veröffentlichten GB-A-2078 193 der gleichen Anmelderin ausführlich beschrieben ist.

Bei allen bekannten Einrichtungen der vorgenannten Art wurde aber zu wenig berücksichtigt, daß bei einer verzögerten Schaltung der Stauanschlagmittel infolge momentanem Fehlen von Stückgütern im einen oder anderen Kanal ein gefährlicher Rückstau der Produkte in den anderen Kanälen erfolgen kann, welcher gerade bei Produkten der Konfiserie oder bei hochempfindlichen technischen Artikeln zu großen Beschädigungen führen und die ganze Fabrikation stoppen kann.

Andererseits ist es nicht sinnvoll, die Stauanschlagmittel streng taktförmig zu betätigen, da so viele Fehlfüllungen in den Verpackungen entstehen können.

Es ist somit Aufgabe der vorliegenden Erfindung, eine Eintakt-Einrichtung zu schaffen, welche in der Lage ist, jeden Rückstau der herangeführten Stückgüter zu vermeiden und Fehlfüllungen auf ein Mindestmaß zu verringern.

Dies wird erfindungsgemäß dadurch erreicht, daß jedem Kanal zwei hintereinander mit dem Abstand mindestens eines Stückgutes angeordnete Stauanschläge sowie zwei, jeweils vor einem Stauanschlag angeordnete Lichtschranken zugeordnet sind, wobei die Stauanschläge jeder Reihe nebeneinander auf einem Stopp-Balken oder Abschnitten davon montiert und über je einen Stell-Elektromagneten in Abhängigkeit des Schaltzustandes aller Lichtschranken zur Durchführung ihrer Wechselbewegung betätigbar sind und wobei die Lichtschranken der in Transportrichtung ersten Reihe jeweils beim Eintreffen eines herangeführten Stückgutes an einem Zeitglied ein Einschaltsignal bzw. ein Wiederholungssignal bewirken sowie die Lichtschranken der zweiten Reihe bei Vorlage eines Stückgutes an jedem Stauanschlag dieser Reihe gemeinsam am Zeitglied ein Überbrückungssignal bewirken, welches Zeitglied nach Ablauf seiner Zeitkonstante bzw. nach dem Eintreffen des Überbrükkungssignals ein Betätigungssignal für die Elektromagneten liefert.

Diese Maßnahmen gestatten, jeweils bis an die höchste Zeitgrenze zu gehen, bis zu welcher ein Rückstau einsetzt. Andererseits bleibt innerhalb dieser Zeitgrenze ein relativ großer Zeitraum, welcher in der Regel ausreicht, die Stückgutreihe über alle Kanäle hinweg aufzufüllen, so daß nur ganz selten Fehlfüllungen stattfinden können.

Hierbei ist es vorteilhaft, wenn die Zeitkonstante am Zeitglied einstellbar ist und wenn das Zeitglied eine Wiederholungssignal- und Überbrückungssignalstufe umfaßt. Die minimale Zeitkonstante kann zudem ca. 2 sec betragen.

Eine beispielsweise Ausführungsform des Erfindungsgegenstandes ist nachfolgend anhand der Zeichnung näher erläutert. Es zeigt
Fig. 1 eine Verpackungsmaschine in schematischer Stirnansicht mit einer Einlegestation und mit der erfindungsgemäßen Eintakteinrichtung,
Fig. 2 in schematischer Draufsicht den Transportweg der Stückgüter im Bereich der erfindungsgemäßen Eintakteinrichtung und im Bereich der Einlegestation und
Fig. 3 in schematischer Teilansicht in größerem Maßstab die erfindungsgemäße Eintakteinrichtung.

Die in Fig. 1 veranschaulichte Verpackungsmaschine umfaßt eine Einlegestation 1, welcher eine erfindungsgemäße Eintakteinrichtung 2 vorgeschaltet ist, die sich im Transportweg der Stückgüter 3 befindet. Wie Fig. 2 mehr im einzelnen zeigt, werden die Stückgüter 3 in mehreren Kanälen 4 nebeneinander mittels Schnurförderbänder 5 weitertransportiert, und zwar in Richtung des Pfeiles 6.

In bekannter Weise, etwa gemäß dem vorgenannten älteren Patent des gleichen Anmelders gelangen die Stückgüter 3 in den Bereich der Einlegestation 1, wo eine Zusammenfassung und Gruppierung der Stückgüter 3 derart erfolgt, daß diese von einem Einlegekopf 8 mit einer entsprechenden Anzahl Saugrüssel 9 aufgenommen und zu der eigentlichen Verpackungsstufe 7 transportiert werden können. Diese Verpackungsstufe 7 umfaßt ein Transportband 10, auf das nacheinander die Leerschachteln 11 von einem Zuführband 12 mittels einem weiteren Einlegekopf 13 aufgelegt und mittels dem erstgenannten Einlegekopf 8 gefüllt werden. Hierfür sind die Einlegeköpfe 8 und 13 an Querschnitten 14, welche sich am Maschinenrahmen 15 abstützen, verschiebbar geführt.

Wie bereits erwähnt, sind solche Verpakkungsmaschinen durch die Anmelderin selbst bereits bekanntgeworden, so daß sich eine weitergehende Erläuterung erübrigt, zumal dieser Bereich einer Verpackungsmaschine nicht Gegenstand der vorliegenden Erfindung ist.

Erfindungswesentlich ist hingegen, daß der Einlegestation 1 nacheinander und innerhalb einer vorgegebenen Zeit jeweils eine möglichst vollständige Reihe von Stückgütern 3 zugeführt wird, um Fehlfüllungen möglichst zu vermeiden, ohne dabei allerdings das Risiko eines Rückstaues im einen oder anderen Kanal 4 einzugehen.

Hierfür umfaßt die erfindungsgemäße Eintakt- einrichtung 2 gemäß den Darstellungen für jeden Kanal 4 zwei hintereinander mit dem Abstand mindestens eines Stückgutes angeordnete Stauanschläge 16 und 17, die je Reihe nebeneinander auf einem gemeinsamen Stopp-Balken 18 bzw. 19 montiert sind. Jeder Stopp-Balken 18 bzw. 19 ist dabei durch mindestens einen Elektromagneten 20 bzw. 21 zwischen einer Stopp-Lage und einer Freigabe-Lage verstellbar. Hierbei trägt in Transportrichtung gesehen der Stopp-Balkän 18 die erste Reihe 16 der Stauanschläge und der Stopp-Balken 19 demgemäß die zweite Reihe 17 der Stauanschläge. Es sei hierbei erwähnt, daß der gleiche Effekt erzielt wird, wenn die Stopp-Balken in Abschnitte mit eigenen Elektromagneten unterteilt würden oder jeder Stauanschlag seinen eigenen Elektromagneten hätte, was eine Frage des vernünftigen Aufwandes ist.

Fig. 3 läßt ferner erkennen, daß pro Kanal 4 zwei, jeweils vor einem der Stauanschläge 16 bzw. 17 angeordnete Lichtschranken 30 und 31 vorgesehen sind. Diese Lichtschranken 30 und 31 sind alle gemeinsam an ein Zeitglied 25 angeschlossen, dessen Ausgangssignal 27 ein Betätigungssignal für die Steuerschaltung 26 der Elektromagneten 20 und 21 liefert. Das Zeitglied 25, das vorzugsweise eine Wiederholungssignal-Stufe und eine Überbrückungssignal-Stufe (nicht näher gezeigt) umfaßt, ist von geeigneter bekannter Bauweise und bedarf somit keiner detaillierten Erläuterungen.

Es ist hingegen als erfindungswesentlich darauf hinzuweisen, daß die Schaltungsanordnung so getroffen ist, daß die Lichtschranken 30 vor der genannten ersten Reihe 16, 18 der Stauanschläge 16 jeweils beim Eintreffen eines herangeführten Stückgutes 3 am betreffenden Stauanschlag 16 eines Kanals 4 am Zeitglied 25 ein Einschaltsignal bzw. ein Wiederholungssignal bewirken, mit welchem eine Zeitkonstante, die zweckmäßig regelbar ist und beispielsweise 2 sec betragen kann, eingeschaltet bzw. zurück-und neueingeschaltet wird. Ferner ist die Schaltungsanordnung des Zeitgliedes 25 so, daß die Lichtschranken 31 an der zweiten Reihe 17,19 bei Vorlage eines Stückgutes 3 an jedem Stauanschlag 17 dieser Reihe gemeinsam am Zeitglied 25 ein Überbrückungssignal bewirken. Somit kann das Zeitglied 25 entweder nach Ablauf der nicht durch ein Wiederholungssignal unterbrochenen Zeitkonstanten oder aber nach dem Eintreffen des Überbrückungssignals ein Betätigungssignal 27 an den Steuerschaltkreis 26 der Elektromagneten 20 und 21 liefern.

Es ist leicht zu sehen, daß durch die Einstellbarkeit der Zeitkonstanten beliebige Anpassungen an die Produktionsgeschwindigkeit der Vorstufen vorgenommen werden können, so daß es in jedem Falle möglich ist, jeden Rückstau der herangeführten Stückgüter bei einem Mindestmaß an Fehlfüllungen zu verhindern.

## Patentansprüche

1. Einrichtung für eine automatische Verpakkungsmaschine zum Eintakten von zu mehreren nebeneinander und hintereinander unregelmäßig zugeführten Stückgütern (3), mit mehreren, parallel nebeneinander angeordneten, durch Kanäle (4) bildende Seitenbegrenzungen voneinander getrennten, die Stückgüter weiterführenden Transportbändern (5), sowie mit in die Bewegungsbahnen der Stückgüter hineinbewegbaren Stauanschlagmitteln (16, 17), dadurch gekennzeichnet, daß jedem Kanal (4) zwei hintereinander mit dem Abstand mindestens eines Stückgutes angeordnete Stauanschläge (16 und 17) sowie zwei, jeweils vor einem Stauanschlag (16 bzw. 17) angeordnete Lichtschranken (30 und 31) zugeordnet sind, wobei die Stauanschläge (16 bzw. 17) jeder Reihe nebeneinander auf einem Stopp-Balken (18 bzw. 19) oder Abschnitten davon montiert und über je einen Stell-Elektromagneten (20 bzw. 21) in Abhängigkeit des Schaltzustandes aller Lichtschranken (30 und 31) zur Durchführung ihrer Wechselbewegung betätigbar sind und wobei ferner die Lichtschranken (30) der in Transportrichtung ersten Reihe (16, 18) jeweils beim Eintreffen eines herangeführten Stückgutes an einem Zeitglied (25) ein Einschaltsignal bzw. ein Wiederholungssignal bewirken sowie die Lichtschranken (31) der zweiten Reihe (17, 19) bei Vorlage eines Stückgutes an jedem Stauanschlag (17) dieser Reihe gemeinsam am Zeitglied (25) ein Überbrückungssignal bewirken, welches Zeitglied (25) nach Ablauf seiner Zeitkonstante bzw. nach dem Eintreffen des Überbrückungssignals ein Betätigungssignal (27) für die Elektromagneten (20 und 21) liefert.

2. Eintakt-Einrichtung nach Anspruch 1, dadurch gekennzeichnet, daß die Zeitkonstante am Zeitglied (25) einstellbar ist.

3. Eintakt-Einrichtung nach Anspruch 1 oder 2, dadurch gekennzeichnet, daß die minimale Zeitkonstante ca. 2 sec beträgt.

## Claims

1. Arrangement for an automatic packaging machine for the single phasing of up to a plurality of piece goods (3) conveyed irregularly side by side and behind one another, with several conveyor belts (5) for transporting the piece goods arranged parallel next to one another and separated from one another by lateral limitations formed by channels (4), as well as with an accumulation stop means (16, 17) which is capable of being moved into the path of motion of the piece goods, characterized in that two accumulation stops (16 and 17) arranged behind each other with the spacing of at least one piece goods, as well as two light barriers (30 and 31) arranged in each case in front of an accumulation stop (16 resp. 17) are assigned to each channel (4), with the accumulation stops (16 resp. 17) of each row mounted side by side on a stop rail (18 resp. 19) or cut off from it and able to be actuated in each case by torquer electromagnets (20 resp. 21) as a function of the switching conditions of all the light barriers (30 and 31) for the execution of its intermittent motion, and, further, with the light barrier (30) of the first row (16, 18) in transport direction effecting a switch-on signal respectively a repeat signal at the arrival of a piece goods at a timing circuit (25), as well as with the light barrier (31) of the second row (17, 19) effecting a by-pass signal at the existence of a piece goods at each accumulation stop (17) of this row together on the timing circuit (25), said timing circuit (25) supplying a switching-on signal (27) after termination of its timing constant resp. after arrival of the by-pass signal for the electromagnets (20 and 21).

2. Single-phase arrangement as in Claim 1, characterized in that the timing constant on the timing circuit (25) is adjustable.

3. Single-phase arrangement as in Claim 1 or 2, characterized in that the minimal timing constant totals approx. 2 seconds.

## Revendications

1. Installation pour une machine d'emballage automatique pour rythmer plusieurs marchandises de détail (3) amenées en parallèle et en série, comprenant plusieurs bandes transporteuses (5) pour la poursuite du transport des marchandises de détail, qui sont disposées en parallèle, les unes à côté des autres et séparées les unes des autres par des canaux (4) formant des limitations latérales, ainsi que des moyens de butée d'accumulation ou de retenue (16, 17) déplaçablés dans les trajectoires des marchandises de détail, caractérisée en ce qu'à chaque canal (4) sont associées deux butées de retenue (16 et 17) disposées l'une derrière l'autre à une distance correspondant au moins à une marchandise de détail, ainsi que deux barrières lumineuses (30 et 31) disposées respectivement devant une butée de retenue (16 ou 17), les butées de retenue ou d'accumulation (16 ou 17) de chaque rangée sont montées les unes à côté des autres sur une poutre d'arrêt (18 ou 19) ou des portions de celle-ci et sont susceptibles d'être actionnées chacune par un électro-aimant de commande (20 ou 21) en fonction de l'état de commutation de toutes les barrières lumineuses (30 et 31) pour l'exécution de leur mouvement de changement, et qu'en outre les barrières lumineuses (30) de la première rangée (16, 18) dans la direction du transport, produisent chaque fois à l'arrivée d'une marchandise de détail amenée à un organe temporisateur (25) un signal de mise en service ou un signal de répétition et les barrières lumineuses (31) de la seconde rangée (17, 19) produisent lors de la présence d'une marchandise de détail à chaque butée de retenue ou d'accumulation (17) de cette rangée, ensemble, à l'organe temporisateur (25) un signal de court-circuitage, cet organe temporisateur (25) fournissant après la durée de sa constante de temps ou après l'arrivée d'un signal de court-circuitage un signal d'actionnement (27) pour les électroaimants (20 et 21).

2. Installation selon la revendication 1, caractérisée en ce que la constante de temps à l'organe temporisateur (25) est réglable.

3. Installation selon l'une des revendication 1 ou 2, caractérisée en ce que la constante de temps minimale est d'environ 2 secondes.
